# EUROPÄISCHE PATENTSCHRIFT

(11) **EP 2 347 964 B1**
(45) Veröffentlichungstag und Bekanntmachung des Hinweises auf die Patenterteilung: **12.12.2012**
(21) Anmeldenummer: 10188795.8
(22) Anmeldetag: 26.10.2010
(51) Int. Cl.: B65D 6/18

(54) **Zusammenklappbarer Transport- und/oder Lagerbehälter**
Collapsible transport and/or storage container
Récipient de transport et/ou de stockage repliable

(30) Priorität: 29.10.2009 DE 202009014633 U
(43) Veröffentlichungstag der Anmeldung: 27.07.2011
(73) Patentinhaber: Robert Bosch GmbH, 70442 Stuttgart (DE)
(72) Erfinder: Brockotter, Jan, 7413, BJ Deventer (NL)

(56) Entgegenhaltungen:
- DE-B- 1 100 545
- DE-U1-202007 009 081
- GB-A- 1 134 859

## Beschreibung

Die Neuerung betrifft einen faltbaren Transport- und/oder Lagerbehälter zum Einsatz in einem autonomen, Datenträger-gesteuerten Produktionsablauf, wobei der Datenträger zumindest zeitweise dem Transport- und/oder Lagerbehälter beigelegt ist, nach dem Oberbegriff des Patentanspruches 1.

Gattungsgemäße zusammenklappbare Transport- und Lagerbehälter umfassen in der Regel ein rechteckiges Bodenelement und vier an dem Bodenelement angelenkte, beweglich gelagerte Seitenelemente. In einem Leerzustand werden die Seitenelemente flach auf das Bodenelement herunter geklappt und bilden so eine flache raumsparende Baueinheit. Zum neu Befüllen werden die Seitenelemente senkrecht zum Bodenelement hoch geklappt und definieren durch den dergestalt aufgespannten Raum ein Behälter-Nennvolumen. In dieser hoch geklappten Stellung sind die Seitenelemente durch einen Fixiermechanismus gegen Herunterklappen gesichert. Dies kann zum Beispiel eine unter Federkraft vorgespannte Riegelkonstruktion sein, die die Seitenelemente zueinander fixiert. Zu seinem Lösen weist der Fixiermechanismus eine Betätigungsvorrichtung auf, die maschinell und/oder manuell bedient werden kann. Bei der beispielhaft angeführten Riegelkonstruktion kann dies eine Eingriffstelle (Aussparung, Bolzen, Griff) an einem Riegel sein, der von Hand zurückgezogen wird.

Solche Behälter werden beispielsweise in einer nach dem Kanban-Prinzip organisierten Produktionsablaufsteuerung verwendet und unterstützen die Materialsteuerung in autonomen Fertigungsabläufen (Regelkreisen).

Grundsätzlich nehmen die Behälter eine Materialart wie Zwischen- oder Endprodukte auf und dienen deren Transport und (Zwischen-) Lagerung zwischen vorgelagerten und nachgelagerten Produktionsstellen in einem mehrstufigen Produktionsablauf. Geht ein benötigter Artikel (ein Zwischenprodukt) an einer Produktionsstelle (Verbraucher) zur Neige, so wird ein Auftrag zur Nachproduktion bzw. zur Lieferung an die vorgelagerte Stelle gegeben. Die Informationsweiterleitung erfolgt aktuell und angepasst an die momentane Bedarfssituation vom Verbraucher zum Produzenten oder zum Lieferanten. Hierzu dient ein mit dem Behälter mitgeschickter Datenträger, auf dem die Art und Menge des im Behälter befindlichen Materials vermerkt sind. Als Datenträger wird in der Regel eine Datenträger-Karte (Kanban-Karte) verwendet, die zunächst mit dem vollen Behälter bei der nachgelagerten Stelle ankommt und bei Unterschreitung des Mindestbestands an die vorgelagerte Stelle zurückgeht und die Nachproduktion / Lieferung auslöst.

In der Internet-Enzyklopädie Wikipedia wird die Funktionsweise folgendermaßen erläutert: "Grundsätzlich holt beim Kanban-System der nachfolgende Prozess (Senke) die von ihm benötigten Materialien beim Pufferlager des vorgelagerten Prozesses (Quelle) zur richtigen Zeit und in der notwendigen Menge ab. Das Kanban-System orientiert sich daher am Produktionsplan der letzten Fertigungsstufe und liefert der vorgelagerten Produktionseinheit bei Unterschreitung eines vorher definierten Mindestbestandes (Meldebestand) die Information zur Produktion des benötigten Nachschubes, welcher bei Fertigstellung von der Quelle im Pufferlager bereitgestellt wird. Diese Information wird im klassischen Kanban-System durch die Kanban-Karten übermittelt, die mit den gefüllten Transportbehältern von der vorgelagerten Stelle bei der Senke ankommen. Verantwortlich für die rechtzeitige Bereitstellung des benötigten Materials nach Eingang der Kanban-Karte im Regelkreis ist die Quelle. Sobald der Inhalt des Behälters verbraucht ist, wird die Kanban-Karte in eine Kanban-Sammelbox gelegt, welche periodisch geleert wird und deren Inhalt entsprechend der Beschreibung an die Quellen verteilt wird. Mit Erhalt der Kanban-Karte beginnt die erzeugende Stelle mit der Produktion der auf der Karte festgelegten Art und Menge des Materials und lagert diese in Kanban-Behältern. Sobald der Kanban-Behälter mit der geforderten Menge gefüllt ist, wird er mit der Kanban-Karte in das Pufferlager der Quelle transportiert, von dem aus sich die Senke selbst versorgt. Dieser Zusammenhang stellt einen selbststeuernden Regelkreis dar, welcher nicht über eine zentrale Planungsinstanz gesteuert wird, sondern sich den aktuellen Anforderungen an das Material über die Kanban-Karten anpasst. Oft wird dieses System auch mit einem Supermarkt verglichen, bei dem sich die Kunden (Senken) selbst bedienen und das Personal (Quellen) für ausreichende Bestände in den Regalen (Pufferlager) sorgt. Erreicht die verbrauchende Stelle wieder den Meldebestand, beginnt der Zyklus von Neuem" (http://de.wikipedia.org/w/index.php?title=Kanban& oldid=64697856).

Zur Fixierung des Datenträgers (Kanban-Karte) verfügen die Transport- und/oder Lagerbehälter über eine angeformte Aufnahmevorrichtung, in die die Kanban-Karte eingesteckt werden kann. Zur Platzersparnis während des Rücktransports werden die Behälter gern zusammenklappbar (faltbar) gestaltet. Ist das gesamte Material aus dem Behälter verbraucht, so soll die Karte aus der Aufnahmevorrichtung entnommen und in die Kanban-Sammelbox gelegt werden.

Eine Schwachstelle dieser Funktionsabläufe sind die Datenträger (Karten). Bei Verlust kann der gesamte Produktionsablauf ins Stocken geraten oder zusammenbrechen, weil das benötigte Material nicht geliefert wird. Dies kann beispielsweise dann geschehen, wenn der Datenträger nicht in die genannte Kanban-Sammelbox gelegt wird. In der Praxis kann es vorkommen, dass der Produktionsarbeiter vergisst, die Karte der Aufnahmevorrichtung zu entnehmen. Dies hat zur Folge, dass ein Auftrag nicht ausgelöst wird. Mit dem Zusammenklappen und Verstauen des faltbaren Behälters für den Rücktransport zur vorgelagerten Stelle ist die Karte dann meistens nicht mehr auffindbar.

Die GB 1 134 859 offenbart einen Lager- und Transportbehälter mit einem Bodenelement und vier angelenkten, beweglich gelagerten Seitenelementen. Im Leerzustand werden die Seitenelemente flach zur Seite herunter geklappt und bilden so eine flache raumsparende Baueinheit. Zum Befüllen werden die Seitenelemente senkrecht zum Bodenelement hoch geklappt und definieren durch den dergestalt aufgespannten Raum ein Behälter-Nennvolumen. In dieser hoch geklappten Stellung sind die Seitenelemente durch einen Fixiermechanismus gegen Herunterklappen gesichert, wobei der Fixiermechanismus durch eine verschließbare bzw. zu sichernde Nut- und Federkonstruktion gebildet ist.

Aus der DE 20 2007 009 081 U1 ist ein Kunststoffbehälter für den Transport und die Lagerung von Gütern mit einem integrierten Etikettenhalter bekannt. Der Etikettenhalter dient der Aufnahme von austauschbaren Etiketten mit Informationen über die im Behälter befindlichen Gutstücke, den Lieferanten und/oder den Adressaten bzw. Lagerort des Behälterinhaltes. Dabei ist die Etikette durch eine lösbar oder fest am Etikettenhalter angebrachte durchsichtige Scheibe vor Beschädigung, Verschmutzung oder Verlust geschützt.

Die DE 1 100 545 A zeigt eine Befestigungsvorrichtung für Adresszettel an Behältern, bei der die Adresszettel in einen einseitig offenen und auf drei Seiten kragenähnlich verschlossenen, eine Aufnahmenut bildenden Rahmen eingeschoben werden. Die Auflagefläche der Befestigungsvorrichtung, mit der die Adresszettel in Berührung kommen, ist uneben gestaltet oder mit einem Überzug versehen, wodurch eine Bremswirkung auf die Adresszettel ausgeübt wird und diese nicht ungewollt aus der Befestigungsvorrichtung herausrutschen.

Den drei vorgenannten Gegenständen ist gemeinsam, dass ein ungewolltes Verbleiben der Adresszettel, Etiketten oder allgemein Datenträger (Karten) am Behälter nach dessen Leerung, also ein ungewollter Verlust des Datenträgers aus dem Produktionsablauf (z.B. Kanban-Sammelbox), nicht sicher vermieden werden kann.

Der Neuerung liegt die Aufgabe zugrunde, einen zusammenklappbaren Transport- und/oder Lagerbehälter zum Einsatz in einer Produktionsablaufsteuerung zu schaffen, der diesen Nachteil überwindet und der insbesondere eine verbesserte Handhabung der Datenträger bietet.

Neuerungsgemäß wird dies durch den Gegenstand mit den Merkmalen des Schutzanspruches 1 gelöst. Vorteilhafte Weiterbildungen sind den Unteransprüchen zu entnehmen.

Der neuerungsgemäße zusammenklappbare Transport- und/oder Lagerbehälter zum Einsatz in einem Datenträger-gesteuerten Produktionsablauf, wobei der Datenträger zumindest zeitweise dem Transport- und/oder Lagerbehälter beigelegt ist, umfasst ein Bodenelement und vier an dem Bodenelement angelenkte, beweglich gelagerte Seitenelemente, wobei die Seitenelemente in der hoch geklappten Stellung durch einen Fixiermechanismus gegen Herunterklappen sicherbar sind und der Fixiermechanismus eine Betätigungsvorrichtung zum Lösen der Fixierung aufweist. Der Transport- und/oder Lagerbehälter ist dadurch gekennzeichnet, dass die Betätigungsvorrichtung von einer abnehmbaren Abdeckungsvorrichtung verdeckt ist, wobei die Abdeckungsvorrichtung direkt oder indirekt durch den Datenträger gebildet ist.

In einer geeigneten Ausführungsform des Transport- und/oder Lagerbehälters ist die Abdeckungsvorrichtung direkt durch den Datenträger gebildet.

In einer anderen geeigneten Ausführungsform ist die Abdeckungsvorrichtung indirekt durch den Datenträger gebildet, indem die Abdeckungsvorrichtung als Blende mit einer integrierten Aufnahmevorrichtung für einen entnehmbaren Datenträger ausgebildet ist.

Um den Transport- und/oder Lagerbehälter für den Rücktransport an die vorgelagerte Produktionsstelle zusammenzuklappen, muss der Fixiermechanismus mittels der Betätigungsvorrichtung gelöst werden. Hinsichtlich des Produktionsablaufs besteht das Risiko, dass der Datenträger dabei nicht dem Transport- und/oder Lagerbehälter entnommen wird und verloren geht. Die Betätigungsvorrichtung ist neuerungsgemäß von einer abnehmbaren Abdeckungsvorrichtung verdeckt. Um die Fixierung zu lösen, muss also zunächst die Abdeckungsvorrichtung abgenommen werden. Dabei wird der Produktionsarbeiter aber auf den zu entnehmenden Datenträger aufmerksam, denn entweder verdeckt der Datenträger selbst oder eine gesonderte Abdeckungsvorrichtung mit dem hierauf angeordneten Datenträger die Betätigungsvorrichtung. In jedem Fall muss der Produktionsarbeiter den Datenträger direkt oder indirekt vom Transport- und/oder Lagerbehälter abnehmen, um diesen zusammenklappen zu können. Da ein nicht zusammengeklappter Transport- und/oder Lagerbehälter viel eher als ein zusammengeklappter auffällt und außerdem der Datenträger in nicht zusammengeklapptem Zustand auch sichtbar bleibt, ist die Wahrscheinlichkeit eines Datenträgerverlustes nun sehr gering. Der Produktionsarbeiter wird, da er den Datenträger nun in die Hand nehmen muss, sehr wahrscheinlich nicht vergessen, diesen in die dafür vorgesehene Sammelbox zu legen. Handelt es sich um die Ausführung einer Abdeckungsvorrichtung mit darauf angeordetem Datenträger, so kann die Ablage des Datenträgers zusammen mit der Abdeckungsvorrichtung oder getrennt davon erfolgen. Hinsichtlich der Verlustmöglichkeit des Datenträgers macht dies keinen nennenswerten Unterschied. Im Falle einer Abdeckung direkt durch den Datenträger ist die Verlustmöglichkeit sogar noch geringer.

Mit der Neuerung ist ein Transport- und/oder Lagerbehälter geschaffen, bei dem ein Verlust des den Produktionsablauf steuernden Datenträgers (z.B. Kanban-Karte) sehr unwahrscheinlich geworden ist. Die Handhabung des Datenträgers rückt sehr viel konkreter in das Bewusstsein des befassten Produktionsarbeiters, wodurch ein irrtümliches Belassen des Datenträgers im oder am Behälter fast sicher ausschließbar ist. Damit ist nun auch das Risiko eines ausgefallenen Auftrages an die vorgelagerte Produktionsstelle und infolgedessen ein Stocken oder Zusammenbrechen des Produktionsablaufs sehr gering. Die allgemeine Verfügbarkeit und Zuverlässigkeit der Produktionsanlage steigen beträchtlich.

Die Zeichnung stellt ein Ausführungsbeispiel der Erfindung dar und zeigt in den Figuren:
Fig. 1 einen Transport- und/oder Lagerbehälter nach dem Stand der Technik und
Fig. 2 einen erfindungsgemäßen Transport- und/oder Lagerbehälter.

Fig. 1 zeigt einen Transport- und/oder Lagerbehälter 1 nach dem Stand der Technik mit einem Bodenelement 2 und vier hieran angelenkten, beweglich gelagerten Seitenelementen 3.1, 3.2, 3.3 und 3.4. Das im Vordergrund abgebildete Seitenelement 3.1 ist schräg nach hinten geklappt dargestellt. Im oberen Bereich dieses Seitenelementes 3.1 befindet sich ein Fixiermechanismus 4 mit zwei händisch zu bedienenden Riegeln 4 (schwarz). Angedeutet ist die Hand 5 eines Bedieners, die in eine Betätigungsvorrichtung 6 (hier zwei Fingeröffnungen an den Enden der Riegel 4) der beiden Riegel 4 eingreift und die Riegel 4 aus ihnen zugeordneten Höhlungen in den benachbarten Seitenelementen 3.2 und 3.3 zurückzieht. Damit ist die Fixierung der Seitenelemente 3 zueinander gelöst und das vordere Seitenelement 3 kann umgeklappt werden.

Das im Vordergrund abgebildete Seitenelement 3.1 weist eine Aufnahmevorrichtung 7 für einen entnehmbaren Datenträger 8 (z.B. Kanban-Karte) auf, der hier etwa Scheckkartenformat hat. Die Aufnahmevorrichtung 7 wird von zwei an das Seitenelement 3.1 angeformten Winkeln gebildet. Der Datenträger 8 ist hinter die Winkel 7 gesteckt bzw. geklemmt. Er kann beim Zusammenklappen des Transport- und/oder Lagerbehälters 1 leicht in seiner Aufnahmevorrichtung 7 vergessen werden, wodurch ein betroffener Produktionsablauf ins Stocken geraten oder sogar zusammenbrechen kann.

Fig. 2 zeigt einen neuerungsgemäßen Transport- und/oder Lagerbehälter 1. Bauteile, die entsprechend in Fig. 1 vorkommen, sind mit gleichen Bezugszeichen bezeichnet. Neu gegenüber dem Stand der Technik ist eine Abdeckungsvorrichtung 9, die die Betätigungsvorrichtung 6 des Fixiermechanismus 4 verdeckt, d.h. in der dargestellten Konstellation kann die Fixierung der Seitenelemente 3 zueinander nicht gelöst werden, da die Betätigungsvorrichtung 6 dem Bediener nicht zugänglich ist. Im hier dargestellten Ausführungsbeispiel besteht die Abdeckungsvorrichtung 9 aus einer flachen trapezförmigen Blende 9 mit einer integrierten Aufnahmevorrichtung 10 (Clipse, Winkel, Klammern) zum Halten des Datenträgers 8. Der Datenträger 8 deckt die Betätigungsvorrichtung 6 indirekt ab, da er mittels der ihn haltenden Blende 9 über der Betätigungsvorrichtung 6 angeordnet ist. Die Abdeckungsvorrichtung 9 kann mit wenigen einfachen Handgriffen vom Behälter 1 abgenommen werden. Erst nach Abnehmen der Abdeckungsvorrichtung 9 und damit des Datenträgers 8 wird die Betätigungsvorrichtung 6 der Bedienung zugänglich, die Fixierung kann durch Zurückziehen der Riegel 4 (schwarz) gelöst und der Behälter 1 zusammengeklappt werden. Um also den Transport- und/oder Lagerbehälter 1 zusammenklappen zu können, muss der Bediener den Datenträger 8 direkt oder indirekt vom Behälter 1 lösen. Dadurch ist vermieden, dass der Datenträger 8 im Behälter 1 vergessen wird und mit ihm verloren geht.

## Patentansprüche

1. Zusammenklappbarer Transport- und/oder Lagerbehälter (1) mit einem Bodenelement (2) und vier an dem Bodenelement angelenkten, beweglich gelagerten Seitenelementen (3), zum Einsatz in einem Datenträger-gesteuerten Produktionsablauf, wobei der Datenträger (8) zumindest zeitweise dem Transport- und/oder Lagerbehälter (1) beigelegt ist, wobei
• in einem Leerzustand des Behälters (1) das Bodenelement (2) und die flach auf das Bodenelement herunter geklappten Seitenelemente (3) eine flache raumsparende Baueinheit bilden,
• in einem befüllbaren Zustand des Behälters (1) das Bodenelement (2) und die senkrecht zum Bodenelement hoch geklappten Seitenelemente (3) ein Behälter-Nennvolumen definieren, und
• wobei die Seitenelemente (3) in der hoch geklappten Stellung durch einen Fixiermechanismus (4) gegen Herunterklappen sicherbar sind und der Fixiermechanismus (4) eine Betätigungsvorrichtung (6) zum Lösen der Fixierung aufweist,
**dadurch gekennzeichnet, dass** die Betätigungsvorrichtung (6) von einer abnehmbaren Abdeckungsvorrichtung (9) verdeckt ist, wobei die Abdeckungsvorrichtung (9) direkt oder indirekt durch den Datenträger (8) gebildet ist.

2. Transport- und/oder Lagerbehälter (1) nach Anspruch 1,
**dadurch gekennzeichnet, dass** der Datenträger (8) die Abdeckungsvorrichtung (9) bildet.

3. Transport- und/oder Lagerbehälter (1) nach Anspruch 1 oder 2,
**dadurch gekennzeichnet, dass** eine Blende (9) mit einer integrierten Aufnahmevorrichtung (10) für einen entnehmbaren Datenträger (8) die Abdeckungsvorrichtung (9) bildet.

## Claims

1. A foldable transport and/or storage container (1) comprising a base element (2) and four movably mounted side elements (3) articulated to the base element, for use in a data-carrier-controlled production sequence, wherein the data carrier (8) is at least partially attached to the transport and/or storage container (1), wherein
• in an empty state of the container (1), the base element (2) and side elements (3) folded down flat onto the base element form a flat space-saving structural unit,
• in a fillable state of the container (1), the base element (2) and the side elements (3) folded up perpendicular to the base element define a container nominal volume and
• wherein in the folded-up position the side elements (3) can be secured against folding down by a fixing mechanism (4) and the fixing mechanism (4) has an actuating device (6) for releasing the fixing, **characterised in that** the actuating device (6) is covered by a removable cover device (9), where the cover device (9) is formed directly or indirectly by the data carrier (8).

2. The transport and/or storage container (1) according to claim 1, **characterised in that** the data carrier (8) forms the cover device (9).

3. The transport and/or storage container (1) according to claim 1 or 2, **characterised in that** a panel (9) with an integrated receiving device (10) forms the cover device (9) for a removable data carrier (8).

## Revendications

1. Récipient de transport et/ou de stockage pliant (1) avec un élément de fond (2) et quatre éléments latéraux (3) montés de manière mobile et articulés sur l'élément de fond, pour l'utilisation dans une commande par support de données d'un déroulement de production, le support de données (8) étant joint au moins temporairement au récipient de transport et/ou de stockage (1), moyennant quoi
• dans un état vide du récipient (1), l'élément de fond (2) et les éléments latéraux (3) repliés à plat vers le bas sur l'élément de fond forment un module plat à faible encombrement,
• dans un état rempli du récipient (1), l'élément de fond (2) et les éléments latéraux (3) repliés vers le haut perpendiculairement à l'élément de fond définissent un volume nominal de récipient, et
• moyennant quoi les éléments latéraux (3) peuvent être bloqués dans la position repliée vers le haut grâce à un mécanisme de fixation (4) afin de ne pas se replier vers le bas et le mécanisme de fixation (4) présentant un dispositif d'actionnement (6) permettant de détacher la fixation,
**caractérisé en ce que** le dispositif d'actionnement (6) est recouvert par un dispositif de recouvrement (9) amovible, le dispositif de recouvrement (9) étant formé directement ou indirectement par le support de données (8).

2. Récipient de transport et/ou de stockage (1) selon la revendication 1, **caractérisé en ce que** le support de données (8) forme le dispositif de recouvrement (9).

3. Récipient de transport et/ou de stockage (1) selon les revendications 1 ou 2, **caractérisé en ce qu'**un obturateur (9) avec un dispositif de logement (10) intégré pour un support de données amovible (8) forme le dispositif de recouvrement (9).
